# EUROPÄISCHE PATENTSCHRIFT

(11) **EP 2 532 495 B1**
(45) Veröffentlichungstag und Bekanntmachung des Hinweises auf die Patenterteilung: **01.07.2015**
(21) Anmeldenummer: 12170220.3
(22) Anmeldetag: 31.05.2012
(51) Int. Cl.: B26D 7/06, B26D 7/01, B26D 5/42

(54) **Verfahren zum Aufschneiden von Produkten**
Method for slicing products
Procédé de découpage de produits

(30) Priorität: 09.06.2011 DE 102011103864
(43) Veröffentlichungstag der Anmeldung: 12.12.2012
(73) Patentinhaber: Weber Maschinenbau GmbH Breidenbach, 35236 Breidenbach (DE)
(72) Erfinder:
(74) Vertreter: Manitz, Finsterwald & Partner GbR

(56) Entgegenhaltungen:
- DE-A1- 3 314 762
- DE-A1- 10 353 114
- US-A- 5 974 925

## Beschreibung

Die vorliegende Erfindung betrifft ein Verfahren zum Aufschneiden von Produkten, insbesondere Lebensmittelprodukten.

Im Stand der Technik sind verschiedenartige Lebensmittel-Schneidvorrichtungen bekannt. Es werden beispielsweise so genannte Hochleistungs-Slicer eingesetzt, um Lebensmittelprodukte, wie z.B. Fleisch, Wurst oder Käse, mit hoher Schnittgeschwindigkeit aufzuschneiden. In dem Bemühen, die Schnittleistung zu erhöhen, können derartige Vorrichtungen eine Produktzuführung aufweisen, die dazu ausgebildet ist, mehrere Produktlaibe oder Produktriegel - im Folgenden: Produkte - nebeneinander entlang einer Produktzuführrichtung einer Schneidebene zuzuführen, in welcher sich wenigstens ein Schneidmesser bewegt. Bei dem Schneidmesser kann es sich z.B. um ein planetarisch umlaufendes Kreismesser oder um ein rotierendes Sichelmesser handeln. Auf diese Weise ist es möglich, eine einzige Schneidvorrichtung - mit entsprechend großem Messer - zum gleichzeitigen Schneiden mehrerer Produkte zu nutzen.

Das gemeinsame Zuführen der Produkte kann dadurch erfolgen, dass jedem Produkt ein eigener Produktgreifer zugeordnet wird, welcher am hinteren Ende des Produkts angreift, um das Produkt vorwärts zu schieben. Um hierbei Unterschiede im Gewichts- oder Querschnittsverlauf der Produkte auszugleichen und die Dicke der abgetrennten Produktscheiben für die zugeführten Produkte unabhängig voneinander während des Aufschneidens verändern zu können, um so ein vorgegebenes Gewicht von einzelnen Produktscheiben oder das Gewicht von Portionen aus mehreren Scheiben individuell erreichen zu können, können die Produktgreifer an einer gemeinsamen Zuführeinheit befestigt und unabhängig voneinander relativ zu der Zuführeinheit in der Produktzuführrichtung ausfahrbar und entgegen der Produktzuführrichtung einfahrbar sein.

Eine derartig ausgestattete Lebensmittel-Schneidvorrichtung ist bekannt aus der Schrift DE 103 53 114 A1.

Beim Bestücken der Produktzuführung mit neu aufzuschneidenden Produkten kann im Allgemeinen nicht gewährleistet werden, dass alle nebeneinander befindlichen Produkte exakt die gleiche Länge aufweisen. Da die Produktgreifer unabhängig voneinander relativ zu der Zuführeinheit bewegbar sind, kann ein Längenunterschied der Produkte durch eine geeignete Verstellung der Produktgreifer relativ zueinander kompensiert werden. Hierzu muss jedoch der Längenunterschied im Voraus bekannt sein, was üblicherweise nicht der Fall ist. Es kann daher eine Produktsuchfahrt durchgeführt werden, um die Positionen der hinteren Enden der Produkte zu ermitteln. Gängigerweise wird die Zuführeinheit im Rahmen der Produktsuchfahrt mit vollständig eingefahrenen Produktgreifern entlang der Produktzuführrichtung auf die Produkte zu bewegt, bis der dem längsten Produkt zugehörige Produktgreifer an dessen hinterem Ende anstößt. Da das längste Produkt hierbei beträchtlich gestaucht werden kann, wird die Zuführeinheit anschließend um eine bestimmte Strecke zurückbewegt, damit sich das längste Produkt wieder entspannen kann. Ausgehend von dieser Position der Zuführeinheit werden nun bei stillstehender Zuführeinheit die einzelnen Produktgreifer auf die Produkte zu bewegt. Die Produktgreifer suchen auf diese Weise also einzeln nach dem jeweiligen Produktende und stellen bei einem Kontakt mit diesem einen Eingriff her, beispielsweise durch Schließen entsprechender Greifkrallen. Problematisch ist hierbei, dass aufgrund des erforderlichen Zurückbewegens der Zuführeinheit nicht der komplette Fahrbereich der Produktgreifer zur Kompensation der Produktlängendifferenz genutzt werden kann. Insbesondere ist zu berücksichtigen, dass der dem längsten Produkt zugehörige Produktgreifer ebenfalls einen entsprechenden "Suchweg" benötigt. Weiterhin kostet das Zurückbewegen der Zuführeinheit Zeit, was der Effektivität der Schneidvorrichtung abträglich ist.

Es ist daher eine Aufgabe der Erfindung, bei einem Verfahren zum Aufschneiden von Lebensmittelprodukten wie oben beschrieben die Produktsuchfahrt effektiver zu gestalten.

Die Lösung dieser Aufgabe erfolgt durch ein Verfahren mit den Merkmalen des Anspruchs 1.

Erfindungsgemäß wird während der Produktsuchfahrt für jeden Produktgreifer bei einem Kontakt mit dem hinteren Ende des zugehörigen Produkts die aktuelle Position des Produktgreifers als Produktendposition bestimmt. Auf diese Weise ist es möglich, in einer einzigen Produktsuchfahrt der Zuführeinheit die Produktendpositionen aller Produkte zu bestimmen und somit die Voraussetzung für eine anschließende korrekte Positionierung der Produktgreifer relativ zueinander zu schaffen. Insbesondere kann eine zeitraubende Entspannungsfahrt der Zuführeinheit mit anschließenden Suchfahrten der einzelnen Produktgreifer entfallen. Beim Bestücken der Produktzuführung mit neu aufzuschneidenden Produkten kann daher eine deutliche Zeiteinsparung erzielt werden.

Weiterbildungen der Erfindung sind in den abhängigen Ansprüchen, der Beschreibung sowie den beigefügten Zeichnungen angegeben.

Vorzugsweise werden die Produktgreifer vor der Produktsuchfahrt zumindest teilweise, insbesondere bis zu einer maximalen Endposition, ausgefahren. Die Produktsuchfahrt der Zuführeinheit kann somit nach einem Kontakt eines der Produktgreifer mit dem zugehörigen Produkt fortgesetzt werden. Aufgrund der Einfahrbewegung des Produktgreifers wird eine unkontrollierte Stauchung des Produkts vermieden.

Gemäß einer Ausführungsform der Erfindung wird die Zuführeinheit während der Produktsuchfahrt kontinuierlich in der Produktzuführrichtung bewegt, insbesondere mit konstanter Geschwindigkeit. Mit anderen Worten erfolgt die Bewegung der Zuführeinheit während der Produktsuchfahrt unterbrechungsfrei, um ein schnelles Ineingriffbringen aller Produktgreifer mit den jeweiligen Produkten zu erzielen.

Bevorzugt werden die Produktgreifer während der Produktsuchfahrt bis zu einem Kontakt mit den hinteren Enden der Produkte relativ zu der Zuführeinheit nicht bewegt. Insbesondere können alle Produktgreifer bis zu einem Kontakt mit den hinteren Enden der Produkte in der maximalen Endposition stillstehen, um so den maximalen Fahrbereich zur Kompensation der Produktlängendifferenz zu nutzen. Es können dann Produkte gleichzeitig aufgeschnitten werden, deren Länge sich höchstens um den maximalen Fahrbereich der Produktgreifer unterscheidet.

Gemäß einer Ausgestaltung der Erfindung wird für jeden Produktgreifer nach dem Kontakt mit dem hinteren Ende des Produktes eine Einfahrbewegung gestartet, deren Geschwindigkeit betragsmäßig mindestens so hoch ist wie die Geschwindigkeit der Zuführeinheit während der weiteren Produktsuchfahrt. Auf diese Weise wird eine Stauchung der Produkte sicher vermieden.

Vor der Produktsuchfahrt können jeweilige elektrische Antriebe der Produktgreifer in einen lagegeregelten Zustand versetzt werden. In diesem Zustand ist beispielsweise der den Antrieben zugeführte elektrische Strom im Wesentlichen konstant. Zum Erkennen eines Kontakts eines Produktgreifers mit dem hinteren Ende des zugehörigen Produkts kann eine elektrische Betriebsgröße eines Antriebs des Produktgreifers, insbesondere der dem Antrieb zugeführte elektrische Strom, überwacht werden. Ein Anstoßen des Produktgreifers am hinteren Ende des Produkts kann somit auf einfache und kostengünstige Weise über eine Änderung der elektrischen Betriebsgröße detektiert werden.

Insbesondere kann ein Kontakt des Produktgreifers mit dem hinteren Ende des zugehörigen Produkts erkannt werden, wenn der einem Antrieb des Produktgreifers zugeführte elektrische Strom einen vor der Produktsuchfahrt ermittelten Durchschnittswert übersteigt, vorzugsweise um einen vorgegebenen Schwellwert. Ein Anstoßen des Produktgreifers am Produkt führt aufgrund der Lageregelung nämlich unweigerlich zu einem Stromanstieg. Diese Vorgehensweise zeichnet sich insbesondere durch ihre einfache Durchführbarkeit aus. Sollte es die Anwendung erfordern, so können jedoch auch separate Erfassungseinrichtungen, wie z.B. Berührungssensoren, zum Erkennen eines Kontakts eines Produktgreifers mit dem hinteren Ende des zugehörigen Produkts an den Produktgreifern vorgesehen sein.

Nach der Produktsuchfahrt können die Produktgreifer relativ zueinander entsprechend den bestimmten Produktendpositionen positioniert werden. Das heißt die einzelnen Produktgreifer werden so weit ausgefahren, dass ihre relativen Positionsunterschiede den Längenunterschieden der Produkte entsprechen.

Die Zuführeinheit kann vor dem Positionieren der Produktgreifer entgegen der Produktzuführrichtung von den Produkten weg bewegt werden, um zu einem Ausgangspunkt für eine abschließende Eingriffsfahrt zu gelangen.

Gemäß einer weiteren Ausführungsform der Erfindung erfolgt das Positionieren der Produktgreifer ausgehend von dem dem längsten Produkt zugeordneten Produktgreifer, wobei insbesondere dieser Produktgreifer vollständig eingefahren wird. Auf diese Weise kann der maximale Fahrbereich zur Kompensation der Produktlängendifferenz genutzt werden.

Nach dem Positionieren der Produktgreifer können alle Produktgreifer gleichzeitig in Eingriff mit den hinteren Enden der Produkte gebracht werden. D.h. die Zuführeinheit wird in üblicher Weise auf die Produkte zu bewegt, wobei aufgrund der vorangegangenen Positionierung alle Produktgreifer gleichzeitig auf die jeweiligen hinteren Enden der Produkte auftreffen.

Vorzugsweise werden nach dem Positionieren der Produktgreifer alle Produktgreifer gleichzeitig in Eingriff mit den hinteren Enden der Produkte gebracht, indem z.B. entsprechende gesteuerte Greifkrallen für alle Produktgreifer gleichzeitig geschlossen werden. Dies ist deshalb problemlos möglich, da die Produktgreifer derart unterschiedlich weit ausgefahren sind, dass die bestehenden Produktlängendifferenzen ausgeglichen sind.

Die vorderen Enden der Produkte können zumindest während der Produktsuchfahrt an einem Anschlag abgestützt werden. Dadurch ist gewährleistet, dass ein Unterschied in der Position der hinteren Enden der Produkte den zugrundeliegenden Unterschied in der Produktlänge wiedergibt. Zudem wird ein unerwünschtes Verschieben der Produkte bei einem Kontakt des hinteren Produktendes mit dem zugehörigen Produktgreifer vermieden.

Das Bestimmen der Positionen der Produktgreifer als Produktendpositionen kann jeweils das Bestimmen der Position der Zuführeinheit relativ zu der Schneidebene oder zu einem mit der Schneidebene in Zusammenhang stehenden Bezugspunkt umfassen. Sofern sich die Produktgreifer während der Produktsuchfahrt in einer definierten Position relativ zu der Zuführeinheit befinden, sind durch derartige Positionsbestimmungen der Produktzuführung auch die Positionen der Produktgreifer bestimmt.

Die Erfindung betrifft auch eine Vorrichtung zum Aufschneiden von Produkten, insbesondere Lebensmittelprodukten, mit einer Produktzuführung, um mehrere Produkte nebeneinander entlang einer Produktzuführrichtung einer Schneidebene zuzuführen, in welcher sich ein Schneidmesser, insbesondere rotierend und/oder umlaufend, bewegt, wobei die Produktzuführung eine gemeinsame Zuführeinheit umfasst, an welcher jeweilige Produktgreifer für einen Eingriff mit den hinteren Enden der Produkte befestigt sind, wobei die Produktgreifer unabhängig voneinander relativ zu der Zuführeinheit in der Produktzuführrichtung ausfahrbar und entgegen der Produktzuführrichtung einfahrbar sind, wobei eine Steuereinrichtung vorgesehen ist, welche dazu ausgebildet ist, zum Ineingriffbringen der Produktgreifer mit den hinteren Enden der Produkte die Zuführeinheit in einer Produktsuchfahrt entlang der Produktzuführrichtung auf die Produkte zuzubewegen und während der Produktsuchfahrt für jeden Produktgreifer bei einem Kontakt mit dem hinteren Ende des zugehörigen Produkts die aktuelle Position des Produktgreifers als Produktendposition zu bestimmen. Bei der Steuereinrichtung kann es sich um ein separates, den Produktgreifern oder der Zuführeinheit zugeordnetes Gerät handeln. Alternativ kann die Steuereinrichtung auch in eine übergeordnete Steuereinrichtung der Schneidvorrichtung, insbesondere eines Hochleistungs-Slicers, integriert sein.

Vorzugsweise wirkt die Steuereinrichtung mit einer Erfassungseinrichtung zusammen, welche dazu ausgebildet ist, jeweils einen Kontakt eines der Produktgreifer mit dem hinteren Ende des zugehörigen Produkts zu erfassen. Bei der Erfassungseinrichtung kann es sich insbesondere um einen Berührungs- oder Näherungssensor oder um eine optische Einrichtung handeln.

Die Erfindung wird im Folgenden unter Bezugnahme auf die Zeichnungen beispielhaft beschrieben.
- Fig. 1: ist eine Draufsicht auf eine Produktzuführung einer erfindungsgemäßen Schneidvorrichtung in einer ersten Phase einer Produktsuchfahrt.
- Fig. 2: zeigt die Produktzuführung gemäß Fig. 1 in einer zweiten Phase der Produktsuchfahrt.
- Fig. 3: zeigt die Produktzuführung gemäß Fig. 1 in einer dritten Phase der Produktsuchfahrt.
- Fig. 4: zeigt die Produktzuführung gemäß Fig. 1 in einer vierten Phase der Produktsuchfahrt.
- Fig. 5: zeigt die Produktzuführung gemäß Fig. 1 in einer fünften Phase der Produktsuchfahrt.
- Fig. 6: ist ein Diagramm, das den Stromanstieg der elektrischen Antriebe von Produktgreifern der Produktzuführung gemäß Fig. 1 bei einem Kontakt mit den hinteren Enden der Produkte veranschaulicht.

In Fig. 1 ist eine Schneidvorrichtung gemäß einer Ausführungsform der Erfindung vereinfacht dargestellt. Die Schneidvorrichtung umfasst eine Produktzuführung 11 mit einer Zuführeinheit 13 und zwei nebeneinander angeordneten Produktgreifermodulen 15. Die Produktgreifermodule 15 umfassen jeweils eine Produktgreiferbasis 17 und einen Produktgreifer 21, wobei der Produktgreifer 21 mittels eines an der Produktgreiferbasis 17 vorgesehenen elektrischen Antriebs 19 relativ zu der Produktgreiferbasis 17 in einer Produktzuführrichtung Z ausfahrbar und entgegen der Produktzuführrichtung Z einfahrbar ist. Jeder der Produktgreifer 21 ist mit einem Satz von gesteuerten Greifkrallen 22 versehen, welche mit einem hinteren Ende 30 eines auf einer nicht dargestellten Produktauflage der Produktzuführung 11 aufliegenden Produkts 20a, 20b in Eingriff gebracht werden kann. Die in Form eines quer zu der Produktzuführrichtung Z ausgerichteten Haltearms ausgebildete Zuführeinheit 13 kann mittels eines nicht dargestellten eigenen Antriebs ebenfalls in der Produktzuführrichtung Z und entgegen der Produktzuführrichtung Z bewegt werden, wobei sie die Produktgreifermodule 15 mitnimmt.

Wenn die Greifkrallen 22 der Produktgreifer 21 die hinteren Enden 30 der Produkte 20a, 20b festhalten, kann durch Bewegen der Zuführeinheit 13 in der Produktzuführrichtung Z ein gleichzeitiges Zuführen beider Produkte 20a, 20b in Richtung einer Schneidebene S erfolgen, in welcher sich ein nicht dargestelltes Schneidmesser bewegt. Das Schneidmesser schneidet mit konstanter Schneidfrequenz durch die beiden nebeneinander befindlichen Produkte 20a, 20b hindurch, wobei die Dicke der von den Produkten 20a, 20b abgetrennten Produktscheiben durch Ein- und Ausfahrbewegungen der Produktgreifer 21 während des Zuführens für jedes Produkt 20a, 20b separat verändert werden kann.

Je nach Anwendung können auch drei oder mehr Produktgreifermodule 15 nebeneinander an der Zuführeinheit 13 angebracht sein.

Um die Produktgreifer 21 bei einem Beschicken der Produktzuführung 11 mit neuen aufzuschneidenden Produkten 20a, 20b in einen Eingriff mit den hinteren Enden 30 der Produkte 20a, 20b zu bringen, veranlasst eine nicht dargestellte elektronische Steuereinrichtung der Produktzuführung 11 eine vor dem eigentlichen Aufschneidevorgang erfolgende Produktsuchfahrt. Zum Durchführen der Produktsuchfahrt werden die Produkte 20a, 20b auf die Produktauflage der Produktzuführung 11 gelegt und die vorderen Enden 29 der Produkte 20a, 20b werden an einem Anschlag 23 abgestützt. Der Anschlag 23 ist verschiebbar oder verschwenkbar, damit er später vor dem Beginn des Aufschneidevorgangs aus dem Zuführungspfad für die Produkte 20a, 20b entfernt werden kann. Weiterhin werden beide Produktgreifer 21 vor der Produktsuchfahrt bis zu einer maximalen Endposition ausgefahren, wie in Fig. 1 dargestellt ist. Die elektrischen Antriebe 19 der Produktgreifer 21 werden hierzu in einen lagegeregelten Zustand versetzt.

Die Produktsuchfahrt wird nun gestartet, indem die Zuführeinheit 13 mittels ihres separaten Antriebs in einer einzelnen kontinuierlichen Bewegung mit den vollständig ausgefahrenen Produktgreifern 21 entlang der Produktzuführrichtung Z auf die Produkte 20a, 20b zu bewegt wird.

Wie in den Figuren erkennbar ist, ist das im Bild linke Produkt 20a länger als das rechte Produkt 20b. Daher trifft gemäß Fig. 2 der linke Produktgreifer 21 während der Produktsuchfahrt zuerst auf das hintere Ende 30 des Produkts 20a auf. Sobald dieser Kontakt des Produktgreifers 21 mit dem hinteren Ende 30 des längeren Produkts 20a erkannt wird, wird die aktuelle Position der Zuführeinheit 13 relativ zu einem gehäusefesten Bezugspunkt als aktuelle Produktendposition bestimmt und in einem Speicher der Steuereinrichtung zwischengespeichert.

Gleichzeitig wird für den linken Produktgreifer 21 eine Einfahrbewegung gestartet, deren Geschwindigkeit betragsmäßig exakt so hoch ist wie die konstante Geschwindigkeit der Zuführeinheit 13 während der weiteren Produktsuchfahrt. Dies ist in Fig. 3 durch einen Pfeil dargestellt.

Sobald, wie in Fig. 4 dargestellt, auch der rechte Produktgreifer 21 das hintere Ende 30 des kürzeren Produkts 20b berührt, wird die aktuelle Position der Zuführeinheit 13 wiederum als Produktendposition bestimmt und gespeichert. Gleichzeitig wird auch für den rechten Produktgreifer 21 eine Einfahrbewegung gestartet, deren Geschwindigkeit betragsmäßig exakt so hoch ist wie die konstante Geschwindigkeit der Zuführeinheit 13 während der weiteren Produktsuchfahrt. Die Bewegung der Zuführeinheit 13 auf die Produkte zu wird nun unter Beibehaltung der Einfahrbewegungen für die beiden Produktgreifer 21 gemäß Fig. 5 fortgeführt, bis der linke Produktgreifer 21 vollständig eingefahren ist.

Prinzipiell können nun die Greifkrallen 22 geschlossen werden, um so beide Produktgreifer 21 in Eingriff mit den Produkten 20a, 20b zu bringen. Sollte es aufgrund der Anwendung jedoch gewünscht sein, so kann die Zuführeinheit 13 auch in einem weiteren Verfahrensschritt wieder zurück, d.h. von den Produkten 20a, 20b weg, bewegt werden. In einer zurückgezogenen Ruhestellung der Zuführeinheit 13 kann dann die Positionierung der Produktgreifer 21 relativ zueinander gemäß den Differenzen der gespeicherten Produktendpositionen vorgenommen werden, wobei in einer anschließenden separaten Eingriffsfahrt die Zuführeinheit 13 wieder auf die Produkte 20a, 20b zubewegt wird. Da sich die Positionen der Produktgreifer 21 relativ zueinander nun um die Produktlängendifferenz unterscheiden, ist keine weitere Produktsuchfahrt der Produktgreifer 21 mehr erforderlich. Das Schließen der Greifkrallen 22 kann vielmehr unmittelbar und gleichzeitig erfolgen, sobald die Anordnung aus den Produktgreifern 21 insgesamt die Produkte 20a, 20b erreicht hat. Dies kann beispielsweise über den Antrieb der Zuführeinheit 13 festgestellt werden.

Um jeweils einen Kontakt eines Produktgreifers 21 mit dem hinteren Ende 30 des zugehörigen Produkts 20a, 20b zu erfassen, können prinzipiell geeignete Berührungssensoren am Produktgreifer 21 vorgesehen sein. Bei einem bevorzugten Ausführungsbeispiel werden derartige Sensoren jedoch dadurch eingespart, dass der den Antrieben 19 zugeführte elektrische Strom während der Produktsuchfahrt überwacht wird. Da sich die Antriebe 19 während der Produktsuchfahrt in einem lagegeregelten Zustand befinden, ist die Größe des elektrischen Stroms während der Produktsuchfahrt im Wesentlichen konstant. Ein zeitlicher Verlauf des Stroms ist im oberen Teil von Fig. 6 für den linken Produktgreifer 21 und im unteren Teil von Fig. 6 für den rechten Produktgreifer 21 dargestellt. Sobald die Produktgreifer 21 an den Produkten 20a, 20b anstoßen, steigt der Strom relativ steil an, was in Fig. 6 bei den Positionen 35 erkennbar ist. Das weitgehend konstante Grundniveau 37 des Stroms, das auch als "Stillstandsstrom" bezeichnet wird, kann vor der Produktsuchfahrt oder in einer Anfangsphase der Produktsuchfahrt in Form eines zeitlichen Durchschnittswerts ermittelt werden. Sobald der Strom diesen Durchschnittswert um einen vorgegebenen Schwellwert übersteigt, wird davon ausgegangen, dass ein Kontakt des Produktgreifers 21 mit dem hinteren Ende 30 des zugehörigen Produkts 20a, 20b stattgefunden hat.

Durch das Ermitteln der Produktendpositionen mittels des Stromanstiegs der Antriebe 19 in Verbindung mit einer kontinuierlichen Produktsuchfahrt kann der Gesamtproduktdurchsatz der Schneidvorrichtung auf einfache Weise gesteigert werden.

### Bezugszeichenliste

- 11: Produktzuführung
- 13: Zuführeinheit
- 15: Produktgreifermodul
- 17: Produktgreiferbasis
- 19: elektrischer Antrieb
- 20a, 20b: Produkt
- 21: Produktgreifer
- 22: Greifkralle
- 23: Anschlag
- 29: vorderes Ende
- 30: hinteres Ende
- 35: Anstiegsposition
- 37: Grundniveau

- S: Schneidebene
- Z: Produktzuführrichtung

## Patentansprüche

1. Verfahren zum Aufschneiden von Produkten, insbesondere Lebensmittelprodukten, bei welchem mehrere Produkte (20a, 20b) nebeneinander entlang einer Produktzuführrichtung (Z) einer Schneidebene (S) zugeführt werden, in welcher sich ein Schneidmesser, insbesondere rotierend und/oder umlaufend, bewegt,
wobei die hinteren Enden (30) der Produkte (20a, 20b) mit jeweiligen Produktgreifern (21) in Eingriff gebracht werden, welche an einer gemeinsamen Zuführeinheit (13) befestigt sind und unabhängig voneinander relativ zu der Zuführeinheit (13) in der Produktzuführrichtung (Z) ausfahrbar und entgegen der Produktzuführrichtung (Z) einfahrbar sind,
wobei zum Ineingriffbringen der Produktgreifer (21) mit den hinteren Enden (30) der Produkte (20a, 20b) die Zuführeinheit (13) in einer Produktsuchfahrt entlang der Produktzuführrichtung (Z) auf die Produkte (20a, 20b) zu bewegt wird, und
wobei während der Produktsuchfahrt für jeden Produktgreifer (21) bei einem Kontakt mit dem hinteren Ende (30) des zugehörigen Produkts (20a, 20b) die aktuelle Position des Produktgreifers (21) als Produktendposition bestimmt wird.

2. Verfahren nach Anspruch 1,
**dadurch gekennzeichnet, dass**
die Produktgreifer (21) vor der Produktsuchfahrt zumindest teilweise, insbesondere bis zu einer maximalen Endposition, ausgefahren werden.

3. Verfahren nach Anspruch 1 oder 2,
**dadurch gekennzeichnet, dass**
die Produktgreifer (21) während der Produktsuchfahrt bis zu einem Kontakt mit den hinteren Enden (30) der Produkte (20a, 20b) relativ zu der Zuführeinheit (13) nicht bewegt werden.

4. Verfahren nach zumindest einem der vorstehenden Ansprüche,
**dadurch gekennzeichnet, dass**
die Zuführeinheit (13) während der Produktsuchfahrt kontinuierlich in der Produktzuführrichtung (Z) bewegt wird, insbesondere mit konstanter Geschwindigkeit.

5. Verfahren nach zumindest einem der vorstehenden Ansprüche,
**dadurch gekennzeichnet, dass**
für jeden Produktgreifer (21) nach dem Kontakt mit dem hinteren Ende (30) des Produktes (20a, 20b) eine Einfahrbewegung gestartet wird, deren Geschwindigkeit betragsmäßig mindestens so hoch ist wie die Geschwindigkeit der Zuführeinheit (13) während der weiteren Produktsuchfahrt.

6. Verfahren nach zumindest einem der vorstehenden Ansprüche,
**dadurch gekennzeichnet, dass**
vor der Produktsuchfahrt jeweilige elektrische Antriebe (19) der Produktgreifer (21) in einen lagegeregelten Zustand versetzt werden.

7. Verfahren nach zumindest einem der vorstehenden Ansprüche,
**dadurch gekennzeichnet, dass**
zum Erkennen eines Kontakts eines Produktgreifers (21) mit dem hinteren Ende (30) des zugehörigen Produkts (20a, 20b) eine elektrische Betriebsgröße eines Antriebs (19) des Produktgreifers (21), insbesondere der dem Antrieb (19) zugeführte elektrische Strom, überwacht wird.

8. Verfahren nach Anspruch 7,
**dadurch gekennzeichnet, dass**
ein Kontakt eines Produktgreifers (21) mit dem hinteren Ende (30) des zugehörigen Produkts (20a, 20b) erkannt wird, wenn der dem Antrieb (19) des Produktgreifers (21) zugeführte elektrische Strom einen vor der Produktsuchfahrt ermittelten Durchschnittswert übersteigt, vorzugsweise um einen vorgegebenen Schwellwert.

9. Verfahren nach zumindest einem der vorstehenden Ansprüche,
**dadurch gekennzeichnet, dass**
nach der Produktsuchfahrt die Produktgreifer (21) relativ zueinander entsprechend den bestimmten Produktendpositionen positioniert werden.

10. Verfahren nach Anspruch 9,
**dadurch gekennzeichnet, dass**
die Zuführeinheit (13) vor dem Positionieren der Produktgreifer (21) entgegen der Produktzuführrichtung (Z) von den Produkten (20a, 20b) weg bewegt wird.

11. Verfahren nach Anspruch 9 oder 10,
**dadurch gekennzeichnet, dass**
das Positionieren der Produktgreifer (21) ausgehend von dem dem längsten Produkt (20a) zugeordneten Produktgreifer (21) erfolgt, wobei insbesondere dieser Produktgreifer (21) vollständig eingefahren wird.

12. Verfahren nach einem der Ansprüche 9 bis 11,
**dadurch gekennzeichnet, dass**
nach dem Positionieren der Produktgreifer (21) alle Produktgreifer gleichzeitig in Eingriff mit den hinteren Enden (30) der Produkte (20a, 20b) gebracht werden.

13. Verfahren nach zumindest einem der vorstehenden Ansprüche,
**dadurch gekennzeichnet, dass**
die vorderen Enden (29) der Produkte (20a, 20b) zumindest während der Produktsuchfahrt an einem Anschlag (23) abgestützt werden.

14. Verfahren nach zumindest einem der vorstehenden Ansprüche,
**dadurch gekennzeichnet, dass**
das Bestimmen der Positionen der Produktgreifer (21) als Produktendpositionen jeweils das Bestimmen der Position der Zuführeinheit (13) relativ zu der Schneidebene (S) oder zu einem mit der Schneidebene (S) in Zusammenhang stehenden Bezugspunkt umfasst.

15. Vorrichtung zum Aufschneiden von Produkten, insbesondere Lebensmittelprodukten, insbesondere zur Durchführung eines Verfahrens nach einem der vorhergehenden Ansprüche, mit einer Produktzuführung (11), um mehrere Produkte (20a, 20b) nebeneinander entlang einer Produktzuführrichtung (Z) einer Schneidebene (S) zuzuführen, in welcher sich ein Schneidmesser, insbesondere rotierend und/oder umlaufend, bewegt,
wobei die Produktzuführung (11) eine gemeinsame Zuführeinheit (13) umfasst, an welcher jeweilige Produktgreifer (21) für einen Eingriff mit den hinteren Enden (30) der Produkte (20a, 20b) befestigt sind, wobei die Produktgreifer (21) unabhängig voneinander relativ zu der Zuführeinheit (13) in der Produktzuführrichtung (Z) ausfahrbar und entgegen der Produktzuführrichtung (Z) einfahrbar sind, **dadurch gekennzeichnet, dass** eine Steuereinrichtung vorgesehen ist, welche dazu ausgebildet ist, zum Ineingriffbringen der Produktgreifer (21) mit den hinteren Enden (30) der Produkte (20a, 20b) die Zuführeinheit (13) in einer Produktsuchfahrt entlang der Produktzuführrichtung (Z) auf die Produkte (20a, 20b) zuzubewegen und während der Produktsuchfahrt für jeden Produktgreifer (21) bei einem Kontakt mit dem hinteren Ende (30) des zugehörigen Produkts (20a, 20b) die aktuelle Position des Produktgreifers (21) als Produktendposition zu bestimmen, wobei insbesondere die Steuereinrichtung mit einer Erfassungseinrichtung zusammenwirkt, welche dazu ausgebildet ist, jeweils einen Kontakt eines der Produktgreifer (21) mit dem hinteren Ende (30) des zugehörigen Produkts (20a, 20b) zu erfassen.

## Claims

1. A method for slicing products, in particular food products, in which a plurality of products (20a, 20b) are fed next to one another along a product supply direction (Z) to a cutting plane (S) in which a cutting blade moves, in particular, in a rotating and/or revolving manner, wherein the rear ends (30) of the products (20a, 20b) are brought into engagement with respective product grippers (21) which are fastened to a common feed unit (13) and are extendable independently of one another relative to the feed unit (13) in the product feed direction (Z) and are retractable against the product feed direction (Z),
wherein the feed unit (13) is moved in a product position search run along the product supply direction (Z) towards the products (20a, 20b) for the bringing into engagement of the product grippers (21) with the rear ends (30) of the products (20a, 20b), and
wherein, during said product position search run, the current position of the product gripper (21) is determined as the product end position for each product gripper (21) on a contact with the rear end (30) of the associated product (20a, 20b).

2. A method according to claim 1,
**characterized in that**
the product grippers (21) are extended at least in part, in particular to a maximum end position, prior to the product position search run.

3. A method according to claim 1 or claim 2,
**characterized in that**
the product grippers (21) are not moved relative to the feed unit (13) during the product position search run up to a contact with the rear ends (30) of the products (20a, 20b).

4. A method according to at least one of the preceding claims,
**characterized in that**
the feed unit (13) is continuously moved in the product supply direction (Z), in particular at a constant speed, during the product position search run.

5. A method according to at least one of the preceding claims,
**characterized in that**
a retraction movement is started for each product gripper (21) after the contact with the rear end (30) of the product (20a, 20b), the speed of which is at least as high in magnitude as the speed of the feed unit (13) during the further product position search run.

6. A method according to at least one of the preceding claims,
**characterized in that**
respective electric drives (19) for the product grippers (21) are brought into a position-regulated state prior to the product position search run.

7. A method according to at least one of the preceding claims,
**characterized in that**,
for detecting a contact of a product gripper (21) with the rear end of the associated product (20a, 20b), an electrical operating variable of a drive (19) of the product gripper (21) is monitored, in particular, the electric current supplied to the drive (19).

8. A method according to claim 7,
**characterized in that**
a contact of a product gripper (21) with the rear end (30) of the associated product (20a, 20b) is detected when the electric current supplied to the drive (19) of the product gripper (21) exceeds an average value determined prior to the product position search run, preferably by a predetermined threshold value.

9. A method according to at least one of the preceding claims,
**characterized in that**,
after the product position search run, the product grippers (21) are positioned relative to each other according to the determined product end positions.

10. A method according to claim 9,
**characterized in that**
the feed unit (13) is moved against the product supply direction (Z) away from the products (20a, 20b) prior to positioning the product grippers (21).

11. A method according to claim 9 or claim 10,
**characterized in that**
the positioning of the product grippers (21) takes place starting from the product gripper (21) associated with the longest product (20a), with in particular this product gripper (21) being entirely retracted.

12. A method according to any one of the claims 9 to 11,
**characterized in that**,
after positioning the product grippers (21), all product grippers are simultaneously brought into engagement with the rear ends (30) of the products (20a, 20b).

13. A method according to at least one of the preceding claims,
**characterized in that**
the front ends (29) of the products (20a, 20b) are supported at an abutment (23) at least during the product position search run.

14. A method according to at least one of the preceding claims,
**characterized in that**
the determining of the positions of the product grippers (21) as product end positions in each case comprises determining the position of the feed unit (13) relative to the cutting plane (S) or relative to a reference point in relation with the cutting plane (S).

15. An apparatus for slicing products, in particular food products, in particular for performing a method according to any one of the preceding claims, comprising a product feed (11) for feeding a plurality of products (20a, 20b) next to one another along a product feed direction (Z) to a cutting plane (S) in which a cutting blade moves, in particular, in a rotating and/or revolving manner, wherein the product feed (11) comprises a common feed unit (13) to which respective product grippers (21) are fastened for an engagement with the rear ends (30) of the products (20a, 20b), wherein the product grippers (21) are extendable independently of each other relative to the feed unit (13) in the product feed direction (Z) and are retractable against the product feed direction (Z),
**characterized in that**
a control device is provided which is designed to move the feed unit (13) along the product feed direction (Z) in a product position search run towards the products (20a, 20b) for the bringing into engagement of the product grippers (21) with the rear ends (30) of the products (20a, 20b) and to determine the current position of the product gripper (21) as the product end position during the product position search run for each product gripper (21) on a contact with the rear end (30) of the associated product (20a, 20b), wherein the control device in particular cooperates with a detection device which is designed to detect a respective contact of one of the product grippers (21) with the rear end (30) of the associated product (20a, 20b).

## Revendications

1. Procédé pour découper des produits, en particulier des produits alimentaires, dans lequel plusieurs produits (20a, 20b) sont amenés les uns à côté des autres le long d'une direction d'amenée de produits (Z), à un plan de coupe (S) dans lequel se déplace un couteau de coupe, en particulier en rotation et/ou en mouvement orbital,
dans lequel les extrémités postérieures (30) des produits (20, 20b) sont amenées en engagement avec des organes de saisie de produits respectifs (21), qui sont fixés à une unité d'amenée commune (13) et qui peuvent être déployés indépendamment les uns des autres par rapport à l'unité d'amenée (13) dans la direction d'amenée (Z) des produits et peuvent être rétractés en sens contraire à la direction d'amenée de produits (Z),
dans lequel pour amener les organes de saisie de produits (21) en engagement avec les extrémités postérieures (30) des produits (20a, 20b), l'unité d'amenée (13) est déplacée, dans un déplacement de recherche de produits, le long de la direction d'amenée de produits (Z), vers les produits (20a, 20b), et
dans lequel pendant le déplacement de recherche de produits, pour chaque organe de saisie de produits (21) lors d'un contact avec l'extrémité postérieure (30) du produit associé (20a, 20b), la position actuelle de l'organe de saisie de produits (21) est déterminée comme étant la position de l'extrémité du produit.

2. Procédé selon la revendication 1,
**caractérisé en ce que**, avant le déplacement de recherche de produits, les organes de saisie de produits (21) sont déployés au moins partiellement, en particulier jusqu'à une position finale maximale.

3. Procédé selon la revendication 1 ou 2,
**caractérisé en ce que** les organes de saisie de produits (21) ne sont pas déplacés par rapport à l'unité d'amenée (13) pendant le déplacement de recherche de produits jusqu'à un contact avec les extrémités postérieures (30) des produits (20a, 20b).

4. Procédé selon l'une au moins des revendications précédentes,
**caractérisé en ce que** l'unité d'amenée (13) est déplacée en continu pendant le déplacement de recherche de produits, dans la direction d'amenée des produits (Z), en particulier avec une vitesse constante.

5. Procédé selon l'une au moins des revendications précédentes, **caractérisé en ce que** pour chaque organe de saisie de produits (21),
après le contact avec l'extrémité postérieure (30) du produit (20a, 20b), on démarre un mouvement de rétraction dont la vitesse est, en valeur, au moins aussi élevée que la vitesse de l'unité d'amenée (13) pendant la poursuite du déplacement de recherche de produits.

6. Procédé selon l'une au moins des revendications précédentes,
**caractérisé en ce que**, avant le déplacement de recherche de produits, les entraînements électriques respectifs (19) des organes de saisie de produits (21) sont mis dans une situation régulée en position.

7. Procédé selon l'une au moins des revendications précédentes,
**caractérisé en ce que**, pour reconnaître un contact d'un organe de saisie de produits (21) avec l'extrémité postérieure (30) du produit associé (20a, 20b), une valeur de service électrique d'un entraînement (19) de l'organe de saisie de produits (21), en particulier le courant électrique alimenté à l'entraînement (19), est surveillée.

8. Procédé selon la revendication 7,
**caractérisé en ce qu'**un contact d'un organe de saisie de produits (21) avec l'extrémité postérieure (30) du produit associé (20a, 20b) est reconnu quand le courant électrique alimenté à l'entraînement (19) de l'organe de saisie de produits (21) dépasse une valeur moyenne déterminée avant le déplacement de recherche de produits, de préférence à raison d'une valeur seuil prédéterminée.

9. Procédé selon l'une au moins des revendications précédentes,
**caractérisé en ce que**, après le déplacement de recherche de produits, les organes de saisie de produits (21) sont positionnés les uns par rapport aux autres en correspondance des positions finales déterminées pour les produits.

10. Procédé selon la revendication 9,
**caractérisé en ce que** l'unité d'amenée (13), avant le positionnement des organes de saisie de produits (21), est déplacée en éloignement des produits (20a, 20b) en sens contraire à la direction d'amenée des produits (Z).

11. Procédé selon la revendication 9 ou 10,
**caractérisé en ce que** le positionnement des organes de saisie de produits (21) a lieu en partant depuis l'organe de saisie de produits (21) associé au produit le plus long (20a), et en particulier cet organe de saisie de produits (21) est totalement rétracté.

12. Procédé selon l'une des revendications 9 à 11,
**caractérisé en ce que**, après le positionnement des organes de saisie de produits (21), tous les organes de saisie de produits sont amenés simultanément en engagement avec les extrémités postérieures (30) des produits (20a, 20b).

13. Procédé selon l'une au moins des revendications précédentes,
**caractérisé en ce que** les extrémités antérieures (29) des produits (20a, 20b) sont soutenues sur une butée (23) au moins pendant le déplacement de recherche de produits.

14. Procédé selon l'une au moins des revendications précédentes,
**caractérisé en ce que** la détermination des positions des organes de saisie de produits (21) à titre de position finale des produits, inclut respectivement la détermination de la position de l'unité d'amenée (13) par rapport au plan de coupe (S) ou par rapport à un point de référence qui est associé au plan de coupe (S).

15. Appareil pour découper des produits, en particulier des produits alimentaires, en particulier pour mettre en oeuvre un procédé selon l'une des revendications précédentes, comprenant une amenée de produits (11) pour amener plusieurs produits (20a, 20b) les uns à côté des autres le long d'une direction d'amenée de produits (Z) à un plan de coupe (S), dans lequel se déplace un couteau de coupe, en particulier en rotation et/ou en mouvement orbital,
dans lequel l'amenée de produits (11) comprend une unité d'amenée commune (13) sur laquelle sont fixés des organes de saisie de produits respectifs (21) pour un engagement avec les extrémités postérieures (30) des produits (20a, 20b), dans lequel les organes de saisie de produits (21) peuvent être déployés indépendamment les uns des autres par rapport à l'unité d'amenée (13) dans la direction d'amenée des produits (Z) et peuvent être rétractés en sens contraire à la direction d'amenée des produits (Z),
**caractérisé en ce qu'**il est prévu un système de commande qui est réalisé, en vue d'amener les organes de saisie de produits (21) en engagement avec les extrémités postérieures (30) des produits (20a, 20b), pour faire déplacer l'unité d'amenée (13) dans un déplacement de recherche de produits le long de la direction d'amenée des produits (Z), vers les produits (20a, 20b) et, pendant le déplacement de recherche de produits, pour déterminer pour chaque organe de saisie de produits (21) lors d'un contact avec l'extrémité postérieure (30) du produit associé (20a, 20b), la position actuelle de l'organe de saisie de produits (21) comme étant la position de l'extrémité du produit, et en particulier le système de commande coopère avec un système de détection qui est réalisé pour détecter respectivement un contact de l'un des organes de saisie de produits (21) avec l'extrémité postérieure (30) du produit associé (20a, 20b).
